# FASCICULE DE BREVET EUROPEEN

(11) **EP 1 368 987 B1**
(45) Date de publication et mention de la délivrance du brevet: **14.12.2005**
(21) Numéro de dépôt: 02700340.9
(22) Date de dépôt: 21.01.2002
(51) Int. Cl.: H04R 1/28

(54) **ENCEINTE ACOUSTIQUE ET APPAREIL AUDIOVISUEL COMPORTANT UNE TELLE ENCEINTE**
LAUTSPRECHERSGEHÄUSE UND AUDIOVISUELLES GERÄT MIT EINER SOLCHEN GEHÄUSE
ENCLOSURE AND AUDIO-VISUAL APPARATUS COMPRISING SAME

(30) Priorité: 24.01.2001 FR 0100906
(43) Date de publication de la demande: 10.12.2003
(73) Titulaire: Thomson Licensing, 92100 Boulogne Billancourt (FR)
(72) Inventeur: BOURGOIN, Gilles, F-49100 ANGERS (FR)
(74) Mandataire: Bonnans, Arnaud
(86) Numéro de dépôt international: PCT/FR2002/000223
(87) Numéro de publication internationale: WO 2002/060217

(56) Documents cités:
- DE-A- 2 727 075
- FR-A- 2 403 706
- US-A- 5 659 155

## Description

La présente invention conceme les enceintes acoustiques et les appareils audiovisuels comportant une telle enceinte.

Il est connu de pourvoir d'un évent une enceinte acoustique comportant au moins un transducteur électro-acoustique, tel qu'un haut-parleur, monté dans un caisson. Une telle enceinte est généralement dénommée enceinte *bass-reflex* ou enceinte ventilée. L'ensemble constitué par le volume du caisson et l'évent réagit aux excitations vibratoires du haut-parleur comme un système oscillant (résonateur de Helmholtz), avec une fréquence de résonance F₀ dite fréquence de résonance du *bass-reflex.* La réponse fréquentielle de l'enceinte *bass-reflex* peut ainsi être adaptée à l'utilisation souhaitée.

L'utilisation d'une enceinte *bass-reflex* est notamment connue dans les appareils audiovisuels, tels que les téléviseurs, comme décrit par exemple dans le modèle d'utilité JP 63-183 788.

Un exemple de réponses fréquentielles dans les cas d'une enceinte sans évent (trait pointillé) et avec évent (trait continu) est donné à la figure 1 où apparaît clairement le pic de résonance F₀ dans le cas de l'enceinte avec évent.

Les demandes de brevets USA-5 659 155, FR-A-2 403 706 et DE-A-2 727 975 divulguent également des enceintes acoutisques avec event selon le préambule de la revendication 1. Ces enceintes ne comprennent cependant pas de moyens d'atténuations à la fréquence de résonance Fo.

L'inventeur a remarqué que, dans certaines applications, notamment lorsqu'on utilise des haut-parleurs à suspension dure (en mousse ou papier par exemple), le pic de résonance pouvait être trop marqué alors qu'une réponse la plus plate possible est en général souhaitable.

Afin d'améliorer la réponse acoustique de l'enceinte *bass-reflex*, l'inventeur propose ainsi que l'évent comporte des moyens d'atténuation à la fréquence de résonance du *bass-reflex.*

Selon d'autres caractéristiques avantageuses,
- l'évent comporte au moins une plaque souple ;
- l'évent comporte au moins une plaque dont la fréquence de résonance mécanique est proche de la résonance du *bass-reflex* ;
- l'évent comporte au moins une plaque dont la fréquence de résonance mécanique est pratiquement égale à la résonance du *bass-reflex* ;
- l'évent comporte deux plaques souples qui définissent un volume d'évent débouchant dans une ouverture du caisson ;
- le transducteur électro-acoustique est un haut-parleur à suspension dure.

L'invention propose également un appareil audiovisuel qui comporte un dispositif d'affichage et une telle enceinte.

La description qui suit sera faite en référence aux dessins annexés dans lesquels :
- la figure 1 représente les réponses fréquentielles de systèmes connus, comme déjà expliqué ci-dessus ;
- la figure 2 représente une enceinte acoustique réalisée conformément aux enseignements de l'invention ;
- la figure 3 représente la réponse fréquentielle de l'enceinte acoustique de la figure 2 comparée aux réponses fréquentielles de la figure 1.

L'enceinte 2 représentée à la figure 2 comporte quatre haut-parleurs 4 montés sur la face avant 6 d'un caisson 8 parallélépipédique dont les parois sont réalisées en bois. Les haut-parleurs 4 sont alignés sur la face avant 6 du caisson 8 selon une direction générale Y. Le caisson possède une face supérieure 10 et une face inférieure 12 parallèles entre elles et chacune perpendiculaire à la direction Y. Le caisson comporte également une face arrière 7 parallèle à la face avant et deux faces latérales 14.

Les haut-parleurs sont du type Odyssey 1 avec suspension en mousse.

Les dimensions du caisson 8 dans l'exemple étudié sont les suivantes : hauteur 250 mm (entre face supérieure 10 et face inférieure 12) ; largeur 43 mm (entre faces latérales 14) ; profondeur 55 mm (entre face avant 6 et face arrière 7).

L'enceinte 2 comporte également un évent 16 constitué d'une ouverture 18 rectangulaire dans la face avant 6 ainsi que d'une plaque supérieure 20 et d'une plaque inférieure 22 parallèles aux faces supérieure 10 et inférieure 12. L'ouverture 18 n'est pas nécessairement rectangulaire ; elle pourrait en variante être oblongue.

Les plaques inférieure 22 et supérieure 20 ne s'étendent pas sur toute la profondeur du caisson 8 (c'est-à-dire que leur surface est inférieure à celle des faces inférieure 12 et supérieure 10). Dans l'exemple, elle s'étendent sur 40 mm. Bien sûr, en variante, les plaques peuvent avoir des longueurs différentes l'une de l'autre. Elles ne sont d'ailleurs pas nécessairement rectangulaires ni parfaitement planes. Les plaques inférieure 22 et supérieure 20 sont espacées de 5 mm et définissent ainsi entre elles un volume d'évent qui s'ouvre d'une part sur l'extérieur du caisson 8 à travers l'ouverture 18 et d'autre part sur l'intérieur du caisson.

Les plaques inférieure 22 et supérieure 20 s'étendent sur toute la largeur de la face avant de telle sorte que le volume d'évent est également délimité par les faces latérales 14.

Un tel ensemble constitue une enceinte *bass-reflex* 2 ayant une fréquence de résonance F₀ de 155 Hz.

Les plaques inférieure 22 et supérieure 20 ont chacune une rigidité inférieure aux parois du caisson 8. Dans l'exemple étudié, les plaques 20, 22 sont réalisées en PS - HI (polystyrène choc) d'épaisseur 0,17 mm.

Ces plaques 20, 22 se comportent comme des plaques souples vibrantes et sont conçues de telle sorte que leur fréquence de résonance mécanique F_{M} soit proche de la fréquence de résonance F₀ de l'enceinte *bass-reflex* 2. Dans l'exemple, les plaques 20, 22 ont une fréquence de résonance mécanique F_{M} de 153 Hz.

Pour caractériser la souplesse d'une plaque rectangulaire, on considère la fréquence du premier mode propre de vibration de la même plaque encastrée en ses quatre cotés, fréquence qui est donnée par la relation théorique suivante :${\text{F}}_{\text{v}} \text{=} \frac{\text{35,99}}{\text{2π}} \text{·} \sqrt{\frac{\text{D} \text{·} \left(\frac{\text{3}}{{\text{a}}^{\text{4}}} \text{+} \frac{\text{2}}{{\text{a}}^{\text{2}} \text{.} {\text{b}}^{\text{2}}} \text{+} \frac{\text{3}}{{\text{b}}^{\text{4}}}\right)}{\text{8.ρ.} \text{h}}}$ où D est le facteur de raideur de la plaque défini comme suit :$\text{D} \text{=} \frac{\text{E} \text{.} {\text{h}}^{\text{3}}}{{\text{12.(1-µ}}^{\text{2}} \text{)}} \text{,}$ h l'épaisseur de la plaque, a et b les dimensions des cotés du rectangle formé par la plaque ; ρ la masse volumique, E le module d'Young et µ le coefficient de Poisson du matériau. Dans le cas du PS - HI, E = 2,1.10⁹ N.m⁻², µ = 0,3 , ρ = 1050 kg.m⁻³.

Dans l'application considérée (enceinte acoustique, notamment pour dispositifs d'affichage), on considère que la plaque est souple pour des valeurs de fréquence du premier mode propre Fᵥ inférieures à 800 Hz, de préférence inférieures à 500 Hz. Dans l'exemple décrit ici, Fᵥ = 243 Hz.

En choisissant la résonance mécanique F_{M} proche de (de préférence pratiquement égale à) la fréquence de résonance du *bass-reflex,* les plaques 20, 22 réalisent une atténuation et limitent l'influence de l'évent autour de la fréquence de résonance du *bass-reflex* F₀, sans en changer la valeur, en absorbant en partie les vibrations dont la fréquence est proche de la fréquence de résonance mécanique F_{M}.

Comme bien visible à la figure 3, l'enceinte *bass-reflex* 2 a donc une réponse acoustique (trait continu gras) améliorée en basse fréquence par rapport à un caisson sans évent (trait pointillé), sans toutefois présenter le pic de résonance trop pointu d'une enceinte *bass*-*reflex* classique (trait continu fin).

En variante, seule une des plaques peut être réalisée avec une rigidité inférieure aux parois du caisson 8, l'autre plaque étant par exemple réalisée de manière identique aux parois du caisson. Le dimensionnement de la plaque de rigidité inférieure sera alors conçu pour que l'évent constitue un système mécanique ayant une fréquence de résonance mécanique F_{M} proche de la fréquence de résonance du *bass-reflex* F₀ et réalise ainsi un moyen d'atténuation autour de la fréquence de résonance du *bass-reflex,* et donc notamment à la fréquence de résonance du *bass-reflex.*

Dans l'exemple préféré expliqué ci-dessus, la fréquence de résonance mécanique est très proche de (sensiblement égale à) la fréquence de résonance du *bass-reflex.* Il est important de remarquer toutefois que l'invention n'est pas limitée à ce cas précis mais consiste à prévoir des moyens d'atténuation qui couvrent notamment la fréquence de résonance du *bass-reflex.*

Pour déterminer la proximité des deux fréquences, on pourra se référer à des critères classiques : par exemple, la fréquence de coupure à -3 dB peut être considérée comme proche de la fréquence de résonance.

## Revendications

1. Enceinte acoustique (2) comportant un caisson (8), sur lequel est monté au moins un transducteur électro-acoustique (4), et un évent (16) qui réalise avec le caisson (8) un système *bass-reflex* avec une fréquence de résonance du *bass-reflex* déterminée (F₀),
**caractérisé en ce que** l'évent (16) comporte des moyens d'atténuation (20 ; 22) à ladite fréquence de résonance du *bass-reflex* (F₀).

2. Enceinte selon la revendication 1, **caractérisée en ce que** l'évent (16) comporte au moins une plaque souple (20 ; 22).

3. Enceinte selon la revendication 1, **caractérisée en ce que** l'évent (16) comporte au moins une plaque (20 ; 22) dont la fréquence de résonance mécanique (F_{M}) est proche de la résonance du *bass-reflex* (F₀).

4. Enceinte selon la revendication 1, **caractérisée en ce que** l'évent (16) comporte au moins une plaque (20 ; 22) dont la fréquence de résonance mécanique (F_{M}) est pratiquement égale à la fréquence de résonance du *bass-reflex* (F₀).

5. Enceinte selon l'une des revendications 1 à 4, **caractérisée en ce que** l'évent (16) comporte deux plaques souples (20, 22) qui définissent un volume d'évent débouchant dans une ouverture (18) du caisson (8).

6. Enceinte selon l'une des revendications 1 à 5, **caractérisée en ce que** le transducteur électro-acoustique est un haut-parleur (4) à suspension dure.

7. Appareil audiovisuel **caractérisé en ce qu'**il comporte un dispositif d'affichage et une enceinte (2) selon l'une des revendications 1 à 6.

## Patentansprüche

1. Lautsprecherbox (2) mit einem Gehäuse (8) in dem mindestens ein elektro-akustischer Wandler (4) eingebaut ist und eine Reflexöffnung (16), die mit dem Gehäuse (8) zusammen ein Bassreflexsystem bildet mit einer bestimmten Resonanzfrequenz der Bassreflexbox (Fₒ),
**dadurch gekennzeichnet, dass**
die Reflexöffnung (16) Mittel zur Dämpfung (20; 22) für die Resonanzfrequenz der Bassreflexbox (Fₒ) beinhaltet.

2. Lautsprecherbox nach Anspruch 1
**dadurch gekennzeichnet, dass**
die Reflexöffnung (16) mindestens eine biegsame Platte (20; 22) beinhaltet.

3. Lautsprecherbox nach Anspruch 1
**dadurch gekennzeichnet, dass**
die Reflexöffnung (16) mindestens eine biegsame Platte (20; 22) beinhaltet, deren mechanische Resonanzfrequenz (F_{M}) nahe der Resonanzfrequenz der Bassreflexbox (Fₒ) liegt.

4. Lautsprecherbox nach Anspruch 1
**dadurch gekennzeichnet, dass**
die Reflexöffnung (16) mindestens eine biegsame Platte (20; 22) beinhaltet, deren mechanische Resonanzfrequenz (F_{M}) praktisch der Resonanzfrequenz der Bassreflexbox (Fₒ) entspricht.

5. Lautsprecherbox nach einem der Ansprüche 1 bis 4
**dadurch gekennzeichnet, dass**
die Reflexöffnung (16) zwei biegsame Platten (20; 22) beinhaltet, die ein Resonanzvolumen, das aus einer Öffnung (18) des Gehäuses (8) austritt, bestimmen.

6. Lautsprecherbox nach einem der Ansprüche 1 bis 5
**dadurch gekennzeichnet, dass**
der elektro-akustische Wandler ein Lautsprecher (4) mit harter Aufhängung ist.

7. Audiovisuelles Gerät
**dadurch gekennzeichnet, dass**
es eine Anzeigevorrichtung und eine Lautsprecherbox (2) gemäß den Ansprüchen 1 bis 6 beinhaltet.

## Claims

1. Acoustic enclosure (2) comprising a box (8), on which is mounted at least one electro-acoustic transducer (4), and a vent (16) which together with the box (8) produces a *bass-reflex* system with a specified *bass-reflex* resonant frequency (F₀),
**characterized in that** the vent (16) comprises means of attenuation (20; 22) at said *bass-reflex* resonant frequency (F₀).

2. Enclosure according to Claim 1, **characterized in that** the vent (16) comprises at least one flexible plate (20; 22).

3. Enclosure according to Claim 1, **characterized in that** the vent (16) comprises at least one plate (20; 22) whose mechanical resonant frequency (F_{M}) is close to the *bass-reflex* resonance (F₀).

4. Enclosure according to Claim 1, **characterized in that** the vent (16) comprises at least one plate (20; 22) whose mechanical resonant frequency (F_{M}) is practically equal to the *bass-reflex* resonant frequency (F₀).

5. Enclosure according to one of Claims 1 to 4, **characterized in that** the vent (16) comprises two flexible plates (20, 22) which define a vent volume opening into an aperture (18) of the box (8).

6. Enclosure according to one of Claims 1 to 5, **characterized in that** the electro-acoustic transducer is a loudspeaker (4) with hard suspension.

7. Audiovisual apparatus, **characterized in that** it comprises a display device and an enclosure (2) according to one of Claims 1 to 6.
